# DEMANDE DE BREVET EUROPEEN

(11) **EP 4 302 634 A1**
(43) Date de publication de la demande: **10.01.2024**
(21) Numéro de dépôt: 23202154.3
(22) Date de dépôt: 29.05.2019
(51) Int. Cl.: A44C 5/14, G04B 37/14

(54) **DISPOSITIF DE FIXATION D'UN BRACELET À UNE BOÎTE DE MONTRE**

(62) Demande divisionnaire de: 19177458.7
(71) Demandeur: Dexel SA, 2504 Bienne (CH)
(72) Inventeur: GRANITO, Elio, 2512 Täscherz-Alfermée (CH); VETTESE, Loris, 2300 La Chaux-de-fonds (CH)
(74) Mandataire: Schneiter, Sorin

(57) **Abrégé**

L'invention concerne un dispositif de fixation (1) d'une extrémité d'un bracelet à un boîtier de montre. Le dispositif comporte un organe d'actionnement (20) et une structure de transmission (21), ledit organe d'actionnement (20) étant actionnable par un utilisateur pour détacher le bracelet du boîtier. Le dispositif est miniaturisé comparé à des dispositifs de l'état de la technique et est universel en ce qu'il peut être intégré dans tout type de bracelet, comme les bracelets à maillon métallique, les bracelets en cuir ou encore les bracelets en matière plastique.

## Description

### Domaine technique

La présente invention concerne un dispositif de fixation pour attacher un bracelet au boîtier d'une montre, notamment à une montre-bracelet. L'invention concerne également le bracelet et une montre comportant le dispositif de fixation.

### Etat de la technique et problèmes à l'origine de l'invention

De nombreux systèmes d'attache permettant d'attacher et de détacher le bracelet à une boîte de montre sont connus. La présente invention concerne en particulier les systèmes d'attache rapide ("quick-release"), permettant à un utilisateur de détacher aisément le bracelet de la montre du boîtier, généralement dans le but d'attacher un autre bracelet, par exemple un bracelet d'une autre couleur, voire un bracelet d'un autre type (bracelets à maillons, en cuir, en caoutchouc, par exemple). Ce type de système peut de préférence être activé manuellement et sans outil. Grâce aux systèmes d'attache rapide, un utilisateur peut notamment choisir le bracelet en fonction de son envie ou des habits qu'elle/il porte, par exemple.

Un objectif de l'invention est de mettre en oeuvre un système d'attache rapide pouvant être intégré dans différents types de bracelets, tels que les bracelets à maillons, les bracelets en cuir, en tissu et les bracelets en caoutchouc ou en polymère synthétique, par exemple.

Un autre objectif de l'invention est la mise en oeuvre d'un système d'attache permettant la fixation et le détachement rapide à un boîtier de montre classique, c'est-à-dire à un boîtier qui n'est pas particulièrement adapté au système d'attache. De cette manière, le système d'attache de l'invention peut de préférence être utilisé avec tout type de boîtier existant. Dans le domaine des montres connectées, par exemple dans le document US 2017/004591, le système d'attache est souvent réalisé en tant qu'ensemble avec le boîtier, de façon qu'il est nécessaire d'utiliser des bracelets spécifiquement adaptés à la montre d'un fabriquant voire à un modèle de montre. Il serait souhaitable de pouvoir utiliser le système d'attache rapide en attachant le bracelet entre les cornes d'une montre quelconque. De préférence, le système d'attache est agencé pour utiliser les trous réalisés dans les cornes pour attacher le bracelet, comme dans le cas d'une barrette à ressort et/ou un entre-corne.

Un objectif de l'invention est également de mettre en oeuvre un système d'attache rapide ayant des dimensions réduites, permettant de l'intégrer dans les bracelets susmentionnés, y compris les bracelets comparativement fins, comme les bracelets en cuir. Pour ce faire, il est nécessaire de mettre en oeuvre un système miniaturisé, c'est-à-dire qu'il est nécessaire d'optimiser l'utilisation de l'espace disponible afin de réduire l'espace ou l'encombrement du dispositif d'attache.

Les documents CH 694 393, FR 2 849 355, CH 713 211, EP 2 353 428, et US 2017/004591 concernent des dispositifs de fixation d'un bracelet au boîtier d'une montre.

Le document EP 2 353 428 divulgue un système d'attache comportant un organe de commande agencé pour amener un organe de verrouillage à une position dans laquelle ne il coopère plus avec les cornes, laissant libre le bracelet, ledit organe de commande étant disposé au moins partiellement à l'extérieur d'une pièce qui prend place entre les cornes du boîtier. Cette divulgation ne permet pas, à l'homme du métier, de comprendre comment le système est réalisé, par exemple comment le bouton servant d'organe de commande est agencé et retenu dans la pièce. D'autre part, ce système est adapté à l'utilisation avec un bracelet à maillons, et ne peut être utilisé dans d'autres types de bracelets.

Le document FR 2 849 355 divulgue un dispositif de fixation d'une extrémité d'un bracelet, le dispositif comportant un organe de commande mobile agencé pour agir sur deux corps coulissants munis de chevilles et coopérant avec des moyens élastiques. Le déplacement des chevilles est contrecarré par la pression d'un ressort qui s'appuie d'une part sur un socle portecheville et d'autre part sur une surface d'appui du corps coulissant opposé. Les dessins de ce document sont très schématiques et il n'est pas clair comment un tel dispositif est monté dans un bracelet. D'autre part, l'organe de commande est activé dans une direction radiale. Pour cette raison, cet organe de commande est en saillie par rapport à l'ensemble du dispositif. Ceci est désavantageux, car des pièces exposées ou en saillie peuvent facilement s'accrocher quelque part, par exemple à un vêtement.

Le document CH 694 393 divulgue un dispositif de fixation d'une extrémité d'un bracelet comportant un poussoir pourvu d'un insert agencé pour agir, contre la force d'un ressort, sur des branches dont les extrémités forment des tenons pour retenir le dispositif dans les cornes d'un boîtier montre. Les branches sont des goupilles courbées, de façon à permettre à l'insert de transmettre une force qui engendre la rétraction des tenons. L'ensemble du dispositif est encombrant et il n'est pas montré comment il peut être intégré dans un bracelet en cuir, par exemple.

Le dispositif de fixation divulgué dans le document CH 713 211 est également encombrant et nécessite un corps ayant une étendue longitudinale élevée afin de pouvoir loger et guider l'organe d'actionnement ayant la configuration d'un tiroir.

Le dispositif de fixation divulgué dans le document US 2017/004591 est complexe, comporte un nombre élevé de pièces, et est adapté à une boîte particulière et n'est ainsi pas universellement utilisable.

### Résumé de l'invention

La présente invention a pour objet un dispositif de fixation pour attacher une extrémité d'un bracelet à un dispositif tel qu'un boîtier de montre, comportant deux tenons, agencés pour pouvoir coopérer avec deux trous ménagés dans le boîtier afin de fixer le bracelet au boîtier lorsque les deux tenons coopèrent chacun avec un trou respectif, au moins un corps mobile, solidaire d'au moins un tenon et logé mobile pour pouvoir déplacer ledit au moins un tenon entre une position allongée, de service, et une position retractée, ledit au moins un tenon étant retiré de son trou respectif dans ladite position retractée de façon à permettre à un utilisateur de détacher le bracelet du boîtier, au moins un moyen de rappel agencé pour solliciter ledit au moins un corps mobile et ledit au moins un tenon dans ladite position allongée.

Dans un aspect de l'invention, le dispositif de fixation de l'invention comporte un organe d'actionnement actionnable par un utilisateur pour détacher le bracelet du boîtier et agencée pour engendrer le déplacement dudit corps mobile lorsque l'organe d'actionnement est actionné afin de déplacer ledit au moins un tenon vers la position retractée.

Dans un aspect de l'invention, le dispositif de fixation de l'invention comporte un organe d'actionnement et une structure de transmission, ledit organe d'actionnement étant actionnable par un utilisateur pour détacher le bracelet du boîtier, ledit organe d'actionnement étant solidaire de ladite structure de transmission et ladite structure de transmission étant agencée pour agir sur ledit corps mobile lorsque l'organe d'actionnement est actionné afin de déplacer ledit au moins un tenons vers la position retractée.

Dans un mode de réalisation, ledit organe d'actionnement est agencé pour pouvoir coulisser dans une direction longitudinale lorsqu'il est actionné.

Dans un mode de réalisation, un moyen de rappel orienté en direction longitudinale est absent dans le dispositif de l'invention.

Dans un aspect de l'invention, ledit corps mobile comporte deux pièces connectées l'une à l'autre, une première pièce comportant une surface d'appui pour ladite structure de transmission et une deuxième pièce comportant le dit tenon, les deux pièces étant de préférence co-axiaux. Dans un mode de réalisation, les deux pièces sont rendues solidaires l'une de l'autre.

Dans un aspect de l'invention, ledit organe d'actionnement est agencé pour être déplacé dans les deux sens en direction longitudinale lors de l'activation, au choix de l'utilisateur, le déplacement dans l'un quelconque des deux sens engendrant le déplacement dudit au moins un tenon vers la position retractée.

Dans un aspect de l'invention, déplacement en direction longitudinal dudit organe d'actionnement et de ladite structure de transmission est guidé par une pièce séparée, de préférence conçue pour être intégrée dans le dispositif lors de l'assemblage du dispositif une fois et après que ladite structure de transmission est placée dans son logement dans le dispositif.

D'autres aspects de l'invention et des modes de réalisation préférés sont définis dans les revendications et dans la description ci-après.

### Brève description des dessins

Les caractéristiques et les avantages de l'invention apparaîtront plus clairement à la lecture d'une description de quelques modes de réalisation préférentiels, nullement limitatifs, donnés uniquement à titre d'exemple, et faite en se référant aux figures schématiques dans lesquelles:
La figure 1A est une vue en perspective de dessus d'un premier mode de réalisation de l'invention.
La figure 1B est une vue de dessus du dispositif de fixation selon le mode de réalisation de la figure 1A ;
La figure 1C est une vue en perspective éclatée du dispositif de fixation des figures 1A et 1B.
Les figures 2A-2D sont diverses vues d'une pièce du dispositif illustré par les figures précédentes, la pièce comportant un organe d'activation (A: en perspective de dessous, B: en perspective de dessus, C: de la face arrière, et D: en coupe selon A-A de la figure 2C).
La figure 3 est une vue en perspective des corps mobiles du dispositif selon le premier mode de réalisation.
Les figures 4A et 4B sont des vues latérales en élévation et en coupe transversale, respectivement, du dispositif des figures 1-2 en position de repos.
Les figures 5A et 5B sont des vues latérales en élévation et en coupe transversale, respectivement, du dispositif des figures 1-2 en position activée et/ou retractée.
Les figures 6A et 6B montrent en perspective un brin de bracelet et une extrémité de ce dernier, respectivement, le brin de bracelet étant muni du dispositif de fixation selon le premier mode de réalisation.
La figure 7 illustre l'assemblage des pièces du dispositif de fixation selon le premier mode de réalisation.
La figure 8 est une vue de dessus d'un dispositif de fixation selon un deuxième mode de réalisation de l'invention.
La figure 9 est une vue en perspective éclatée du dispositif montré à la figure 8.
Les figures 10A et 10B sont des vues latérales en élévation et en coupe transversale, respectivement, du dispositif des figures 8-9 en position de repos.
Les figures 11A et 11B sont des vues latérales en élévation et en coupe transversale, respectivement, du dispositif des figures 8-9 en position activée et/ou retractée.
Les figures 12A et 12B sont une vue de dessus et une vue latérale en élévation d'un dispositif de fixation selon un troisième mode de réalisation de l'invention.
La figure 12C est une vue en coupe transversale d'un dispositif de fixation selon le troisième mode de réalisation.
La figure 13 est une vue de dessus d'un dispositif de fixation selon un quatrième mode de réalisation de l'invention.
Les figures 14A, 14B et 14C sont, respectivement, une vue latérale en élévation, une coupe longitudinale selon A-A de la figure 13 et une coupe longitudinale selon B-B de la figure 13.
La figure 15 est une coupe radiale selon C-C de la figure 13.
La figure 16 est une vue en perspective éclatée du dispositif selon le quatrième mode de réalisation.
La figure 17 est une vue en perspective en transparence partielle d'un dispositif de fixation selon un cinquième mode de réalisation.
La figure 18 est une vue de face avant en transparence partielle du dispositif de fixation selon un cinquième mode de réalisation.
Les figures 19A, 19B et 19C sont des vues latérales en élévation en transparence partielle du dispositif des figures 17 et 18 en position de repos, activé par une poussée et par une activé par une traction, respectivement.
Les figures 20A, 20B et 20C sont des coupes transversales selon B-B à la figure 18 dans les positions des figures 19A, 19B et 19C, respectivement.
La figure 21 est une vue en perspective en transparence partielle d'un dispositif de fixation selon un sixième mode de réalisation.
Les figures 22 et 23 sont des coupes transversales du dispositif de la figure 21 en position de repos et activée, respectivement.
La figure 24 est une vue en perspective en transparence partielle d'un dispositif de fixation selon un septième mode de réalisation.
Les figures 25A et 25B sont des coupes transversales en semi transparence du dispositif selon la figure 24 en position de repos et activée, respectivement.

### Description des modes de réalisations

**Les** **figures 1A** et **1B** illustrent un premier mode de réalisation d'un dispositif de fixation 1 pour attacher un bracelet à un dispositif tel qu'un boîtier d'une montre. La montre est de préférence une montre-bracelet. La montre peut être une montre mécanique, une montre connectée et/ou intelligente. L'invention n'est pas limitée par rapport à un type de montre particulier.

L'invention couvre également le dispositif de l'invention pour attacher un autre appareil, par exemple électronique et/ou mécanique, à l'aide d'un bracelet au poignet d'un utilisateur, par exemple un pulsomètre ou tout autre dispositif pouvant être connecté au poignet à l'aide d'un bracelet.

Le dispositif de l'invention est de préférence agencé pour permettre à un utilisateur de détacher de façon rapide et sans utilisation d'un outil le bracelet du boîtier d'une montre-bracelet, par exemple. De cette façon, un utilisateur peut rapidement changer lui-même le bracelet, par exemple pour attacher un autre bracelet ayant une autre couleur. Le dispositif est de préférence muni d'un organe d'actionnement, agencé pour être actionné par l'utilisateur à l'aide d'un doigt, par exemple, et pour ainsi détacher le bracelet comportant le dispositif de fixation du boîtier de montre, par exemple.

Dans ces figures, deux tenons 11 sont visibles, qui font saillie par rapport aux faces latérales opposées 16 d'un corps et/ou d'une pièce 5 du dispositif 1, ledit corps 5 comportant un logement 6 pour le dispositif de l'invention et/ou pour les pièces du dispositif. D'autre part, un organe d'actionnement 20 fait saillie par rapport à une surface supérieure 12 du corps 5. Il convient de noter que le corps 5 comportant le logement 6 peut ou non faire partie du dispositif de l'invention. Dans le cas d'un bracelet à maillons (figures 12A-12C), par exemple, le logement 6 peut être agencé dans le maillon terminal, destiné à permettre la fixation du bracelet à maillons au boîtier de montre. Ce maillon terminal possède généralement une forme particulière, différente des autres maillions et adaptée au boîtier de montre. Lorsque le logement est réalisé dans un tel maillon terminal, un corps séparé 5 tel qu'illustré par les figures 1 et 4, 5 et 7, par exemple, peut être absent, car le maillon peut constituer ce corps.

Dans le présent descriptif, les expressions "direction de la longueur du bracelet", "direction longitudinale du bracelet" ou encore "axe longitudinal" sont utilisées pour désigner un axe qui est celui des deux brins de bracelet, supposant que le bracelet soit disposé à plat et détaché d'une montre. Quand le bracelet est fermé, la "direction de la longueur du bracelet" désigne la ligne qui suit le pourtour du bracelet. Dans le cas d'une montre-bracelet à cadran classique, un axe reliant les chiffres 6 et 12 du cadran suit généralement la direction de la longueur de bracelet conformément à la présente définition. Dans la figure 1B, la direction de la longueur du bracelet est indiquée par le numéro de référence 4.

Le dispositif de l'invention est de préférence sensiblement symétrique et comporte donc un plan de symétrie qui s'étend dans la direction de la longueur du bracelet. Les termes "orthogonal" et "transversal" se réfèrent à un axe qui est perpendiculaire à la "direction de la longueur du bracelet" et perpendiculaire au plan de symétrie du dispositif. Dans le cas d'une montre-bracelet à cadran, un axe reliant les chiffres 3 et 9 du cadran a une direction "orthogonale" conformément à la présente définition. Dans la figure 1B, la direction "orthogonale" est spécifiée par le numéro de référence 7.

Un axe "radial" est un axe qui est radial par rapport à l'axe du poignet ou de l'avant-bras d'un porteur de montre-bracelet. L'axe radial s'étend dans le plan de symétrie ou dans un plan parallèle au plan de symétrie. Dans la vue de la figure 2C, l'axe "radial" est un axe sensiblement "vertical" et est indiqué par le numéro de référence 8.

Les termes "bas" et "haut" se réfèrent généralement respectivement au bas et au haut du dispositif tel que montré à la figure 1A. Dans un mode de réalisation, le dispositif est monté dans un bracelet 50 de façon à être accessible depuis la face inférieure 51 du bracelet, qui fait face au poignet du porteur, comme illustré aux **figures 6A et 6B**. Dans ce cas, le dispositif 1, y compris l'organe d'activation 20 se trouve sur la face 51 tournée vers le poignet et est ainsi caché par le bracelet 50.

Conformément à un mode de réalisation préféré, le dispositif d'attache de l'invention n'est de préférence pas visible lorsqu'un utilisateur porte une montre-bracelet dont le bracelet est muni du dispositif de l'invention.

L'invention n'exclut pas un montage inverse, de façon que l'organe d'actionnement soit accessible depuis la face supérieure 52 du bracelet 1 opposée à la surface 51 en contact avec le poignet du porteur de montre. Dans ce cas, le dispositif d'attache de l'invention peut être visible lorsqu'un utilisateur porte une montre-bracelet (ou autre dispositif) dont le bracelet est muni du dispositif de l'invention.

Dans le cadre du présent descriptif, le "haut" du dispositif, une fois monté dans un brin de bracelet, peut ainsi être orienté vers le poignet ou vers le côté opposé.

Plusieurs pièces, structures et/ou caractéristiques géométriques des dispositifs illustrés dans les dessins sont présentes sous forme d'une paire de pièces, structures et/ou caractéristiques identiques ou symétriques par réflexion en raison du plan de symétrie en direction longitudinale mentionné ci-dessus. Dans le présent descriptif, un seul numéro de référence est généralement utilisé pour désigner les deux pièces, structures et/ou caractéristiques géométriques présentes sous forme d'une paire.

A la **figure 1C**, l'on peut voir que chacun des deux tenons 11 fait partie d'une pièce 15 qui peut être désignée comme étant un corps mobile, un plot, ou un élément coulissant 15, logé de façon coulissante dans le corps 5 le long d'un axe essentiellement orthogonal. D'autre part, le dispositif 1 comporte une paire de ressorts 17 ainsi qu'une structure de guidage sous forme de goupille 14.

Le corps 5 comporte une ouverture supérieure 10 dans sa surface supérieure 12, permettant de voir le logement 6 dans la figure 1C. D'autre part, un trou 13 est agencé dans chacune des faces latérales du corps 5. Lorsque le dispositif est assemblé, les tenons 11 passent par les trous 13 pour s'insérer dans les trous opposés dans les cornes d'un boîtier de montre.

L'homme du métier constatera, en consultant les figures 1A-1C, que les dimensions du dispositif d'attache 1 de l'invention sont réduites, comparées aux solutions décrites dans l'état de la technique. Cette miniaturisation est un avantage de l'invention, permettant d'intégrer le dispositif dans tout type de bracelets pour montre-bracelet, y compris dans des bracelets fins comme certains bracelets en cuir ou en tissu, par exemple. D'autre part, le nombre de pièces est également réduit.

Ci-après, la configuration géométrique de quelques-unes des pièces sera décrite plus en détail, ainsi que l'assemblage des pièces pour fabriquer le dispositif.

Les **figures 2A** à **2D** sont différentes vues d'une pièce 22, qui comporte l'organe d'actionnement 20, un organe de transmission 21, ainsi qu'une structure 9 pour guider le déplacement de la pièce 22. L'organe d'activation 20 est de préférence un coulisseau, agencé pour être déplacé en translation dans une direction longitudinale lors de l'activation du dispositif par un utilisateur. La structure 9 de guidage est agencée pour permettre le déplacement guidé de l'organe 20 lors de l'activation du dispositif 1. Dans le mode de réalisation illustré, les structures 20, 21 et 9 sont réalisées d'une pièce. Dans un autre mode de réalisation, ces éléments peuvent être réalisés sous forme de deux ou plus de pièces séparées solidaires, fixées par ensemble, par vissage, soudage, etc.

La figure 2A montre que le coulisseau 20 comporte une surface inférieure 23, sur laquelle est disposé un bâti 18 comportant plusieurs structures en saillie. Lorsque les pièces sont assemblées, la partie plate de la surface 23 peut glisser sur la surface supérieure 12 du corps 5 lors du déplacement en direction longitudinale de l'ensemble 22.

Le bâti 18 comporte une paroi arrière 24 (figures 2C et 2D) qui s'étend le long de l'axe orthogonal. Dans le dispositif assemblé, cette paroi butte contre la paroi intérieure arrière 27 (fig. 1C) du logement 6 lorsque le dispositif est en position de repos.

Le bâti 18 comporte un oriel 9 qui est centré le long de l'axe orthogonal sur la surface 23 et qui comporte un trou 19. Cet oriel 9, ou le trou 19, peut être considéré, ensemble avec la goupille 14, comme la structure de guidage, car la goupille 14 (fig. 1C) est insérée à travers le trou 19 lors de l'assemblage afin de retenir l'ensemble 22 et de guider son déplacement.

Au lieu d'une structure de forme de parallélépipède rectangle ou d'oriel 9, il n'est pas exclu d'agencer le passage de guidage 19 dans une structure ayant une autre forme, telle qu'un encombrement. L'oriel 9 est préféré en raison de la surface plate 28 qu'il engendre, qui peut glisser sur une surface intérieure inférieure du logement 6 lors du déplacement de l'ensemble 22.

Enfin, le bâti 18 comporte une paire de cornes 21 opposées. Chacune des cornes 21 comporte une surface d'actionnement 25 inclinée en référence à la direction longitudinale. Dans le mode de réalisation montré, les surfaces d'actionnement 25 sont planes et/ou plates. Chacune des surfaces 25 est de préférence située dans un plan qui s'étend dans une direction radiale et qui est inclinée par rapport au plan de symétrie du dispositif 1.

Dans un mode de réalisation, un angle de contact entre la surface d'actionnement 25 et la surface d'appui 36 varie le long de la course de l'organe d'actionnement.

Conformément à un mode de réalisation de l'invention (non-montré), les surfaces d'actionnement sont formées par des plans arrondis ou courbés. Cette dernière configuration permettrait d'avoir une force variable lors de l'activation du dispositif. Par exemple, quand l'angle de contact entre une surface d'actionnement et la surface d'appui respective est proche de 90°, il est nécessaire d'utiliser plus de force pour effectuer un déplacement des plots 15. D'autre part, la distance de déplacement du plot est relativement élevée, par rapport à la distance parcourue par l'organe d'actionnement. En revanche, lorsque ledit angle de contact s'approche de 0°, peu de force est nécessaire pour déplacer les plots 15, mais la distance de déplacement du plot est relativement réduite. Dans le cadre de la présente invention, l'homme du métier tiendra compte de l'effet d'un angle de contact choisi. Ceci dans le cas d'un angle de contact constant, généralement en utilisant une surface d'actionnement plane ou plate, ou le cas échéant en utilisant un angle de contact variable, par exemple en utilisant une surface d'actionnement courbée. Il convient de noter que la liberté de design décrit dans ce paragraphe est en partie possible en raison de la surface d'appui arrondie 36 du plot 15. L'enseignement de l'état de la technique comme décrit, par exemple, dans les documents EP2353428 ou CH694393, et bien d'autres, ne permettrait pas de mettre en oeuvre une surface d'actionnement courbée.

Dans le mode de réalisation illustré, les cornes 21 sont maintenues dans ou par ledit bâti 18 au moins partiellement en porte-à-faux et/ou en suspension par rapport à la surface inférieure 23, de façon que chacune des cornes 21 soit espacée par rapport à la surface inférieure 23 par une lacune ou une fente 26. Dans le dispositif assemblé et lors de l'activation du dispositif, la paroi supérieure 12 du corps pourra s'insérer dans ladite fente 26. Une conséquence de cet agencement en porte-à-faux est que, lors de l'activation du dispositif 1, la course des structures 21 portant les surfaces d'actionnement 25 n'est pas limitée par le corps 5, du moins pas par la paroi supérieure 12 dudit corps.

Comme on peut le voir à la figure 2A, le bâti 18 a une forme générale de U, dans laquelle ladite paroi arrière 24 et l'oriel 9 forment la base du U et les cornes 21 les extrémités libres.

Comme cela est visible sur les figures 1A, 1B et 2D, la surface supérieure de l'organe d'actionnement 20 est rugueuse et/ou cannelée et comporte par exemple plusieurs rainures essentiellement orthogonales, pour augmenter la friction entre la pointe du doigt d'un utilisateur et ladite surface supérieure rugueuse et rendre ainsi l'actionnement du dispositif plus aisé pour l'utilisateur. Le profil de l'organe d'actionnement 20, visible aux figures 1D et 2D, est incliné et/ou arrondie par rapport à un axe longitudinal droit, afin de constituer une surface d'appui facilitant la transmission de la force exercée par le doigt d'un utilisateur. Dans le cas d'un déplacement dans l'un quelconque des deux sens en direction longitudinale (fig. 19A-19C), l'organe d'actionnement comporte de préférence deux surfaces inclinés et/ou arrondies opposées.

La **figure 3** montre en plus de détail les deux corps mobiles (plots ou éléments coulissants) 15. Chaque plot 15 a une forme généralement allongée et comporte plusieurs parties structurelles. Chaque plot 15 comporte un tenon 11 vers une extrémité extérieure. Le tenon 11 est de préférence solidaire du corps mobile 15, par exemple formé d'une seule pièce. Le tenon est destiné à se placer dans un trou dans une corne du boitier de montre afin de retenir, ensemble avec le tenon du deuxième plot placé dans le trou opposé, le dispositif et ainsi le bracelet dans l'espace entre deux cornes d'un boitier de montre.

Dans un mode de réalisation, ledit corp mobile 15 comporte des premier et second extrémités, en ce que ledit tenon 11 se trouve à une première extrémité (ou extrémité extérieure) et une surface d'appui 36 est agencée vers la deuxième extrémité (ou extrémité intérieure).

Le plot 15 comporte une forme géométrique 31 permettant le glissement et le guidage du plot en translation dans un logement 38 dans le corps 5. De préférence, cette structure de glissement ou de guidage 31 est cylindrique. Dans un mode de réalisation, la structure de guidage 31 comporte la forme d'un cylindre de rotation, comme le tenon, mais ayant un diamètre supérieur à celui des tenons. En raison de la forme cylindrique, le plot 15 peut être mobile en translation dans un logement ayant la forme d'un cylindre de révolution creux, par exemple dans un trou percé. Cependant, l'invention n'est pas limitée par la forme de la structure de guidage 31, et d'autres formes sont envisageables, par exemple une plaque plate qui peut être guidée dans des rainures formant, par exemple, une sorte de rail et/ou qui guident la structure de glissement en translation comme un tiroir. En principe, la structure de guidage peut avoir n'importe quelle forme géométrique régulière permettant de guider l'ensemble du plot 15 en translation en mettant en oeuvre un logement ayant une forme complémentaire.

Dans un mode de réalisation, ledit corps mobil 15 comporte une structure de guidage cylindrique 31, agencée pour permettre le déplacement en translation dudit corps mobile lors de l'activation du dispositif.

Dans un mode de réalisation, le corps mobil 15 et le tenon 11 auquel il est solidaire sont de préférence coaxiaux. De préférence, le tenon 11 est au moins la partie de guidage 31 du corps mobile 15 sont coaxiaux. De préférence, le corps mobile 15 est agencé mobile pour pouvoir se déplacer en translation le long de l'axe du tenon 11.

Dans un mode de réalisation, le corps mobile 15 est agencé pour se déplacer en translation le long d'un axe 35 d'une partie cylindrique 31 dudit corps mobile 15.

En direction de l'extrémité intérieure du plot 15, ce dernier possède une structure de liaison 32, dont la fonction est de relier le tenon 11 et le cas échéant la structure de guidage 31 à la surface d'appui ou de coopération 36, tout en permettant aux cornes 21 de se déplacer, comme cela est décrit ci-après. Une fonction de la structure de liaison 32 est ainsi de ne pas entraver (et de permettre) le déplacement de la pièce 22, notamment des surfaces d'actionnement 25 de la pièce 22. En réalisant la structure 32 de façon à réduire ses dimensions en direction radiale, par exemple par rapport à la structure de guidage 31, il est possible de réduire l'encombrement de l'ensemble du dispositif 1.

Dans un mode de réalisation, lequel ledit corp mobile 15 comporte une structure de liaison 32 entre lesdites premier et second extrémités, et en ce que cette structure de liaison présente une épaisseur réduite en direction radiale.

Dans le mode de réalisation illustré par la figure 3, la structure de liaison 32 comporte une surface supérieure plane 34 qui s'étend dans un plan transversal, défini par les directions orthogonale et longitudinale. L'axe orthogonal principal 35 (fig. 4B) du plot 15 correspond de préférence à l'axe du tenon 11. De préférence, le plan dans lequel est disposée la surface 34 s'étend également dans cet axe orthogonal principal ou à proximité de ce dernier. De préférence, le plan dans lequel est disposé la surface 34 coupe le tenon 11, et ne se situe ainsi pas au-dessus ou au-dessous du tenon 11.

Dans le mode de réalisation illustré, la surface 34 est réalisée sous forme d'entaille par rapport à la partie cylindrique de guidage 31. La surface plane 34 est agencée ou crée par cette entaille ou découpure. La structure de liaison 32 pourrait également être réalisée sous forme d'une tige ou ne pourrait pas être structurellement différente de la structure de guidage 31, si cette dernière a elle-même la forme d'une plaque, par exemple.

Dans un mode de réalisation, ladite zone de liaison 32 est agencée pour laisser un espace afin de permettre le déplacement de ladite structure de transmission 21 en direction longitudinale. Ce déplacement, lorsque la structure de transmission 21 croise le corps mobile 15, a lieu au moins partiellement dans l'espace agencé par le corps mobile 15, c'est-à-dire au-dessus d'une surface 34 qui définit un espace (ou une surface) dans un plan transversal dans lequel se déplace également le corps mobile 15.

Vers son extrémité intérieure, chaque plot 15 comporte une forme structurelle ayant l'aspect d'une saillie et/ou d'un bombement 33 présentant une orientation ou un axe généralement vertical/radial, perpendiculaire par rapport à l'axe principal 35. La saillie 33 a la forme générale d'une section longitudinale d'un cylindre de révolution orienté en direction radiale et présente ainsi une surface arrondie 36. Cette surface arrondie est la surface d'appui 36 sur laquelle la surface d'actionnement 25 liée à l'organe d'actionnement 20 vient s'appuyer lors de l'activation du dispositif 1, comme cela sera décrit ci-après. La surface 36 est arrondie dans un plan transversal et longitudinal, par exemple dans les figures 4B et 5B.

Dans un mode de réalisation, ledit corps mobil 15 comporte une surface d'appui arrondie 36. De préférence, ladite structure de transmission 21 est agencée pour agir sur ladite surface d'appui 36 afin d'engendre le déplacement dudit au moins un tenon 11 vers la position retractée. Dans le mode de réalisation montré, la structure de transmission 21 est agencée pour appuyer sur ladite surface d'appui 36 et pour glisser sur ladite surface d'appui afin d'engendrer le déplacement dudit corps mobile 15 et dudit au moins un tenon 11. La surface d'appui arrondie minimise la surface de contact entre ladite structure de transmission 21 et le corps coulissant 15 et permet de diminuer la friction entre les deux pièces lors de l'activation et le relâchement de l'organe d'actionnement.

Dans un mode de réalisation, ledit corps mobil 15 comporte un bombement et/ou un appendice 33 comportant ou relié à une surface d'appui 36, ledit appendice 33 s'étendant essentiellement dans une direction longitudinale ayant comme résultat l'agencement de ladite surface d'appui 36 en décalage et/ou un éloignement longitudinal par rapport à l'axe de déplacement dudit corps mobile 15.

**Les** **figures 4A** et **4B** illustrent le mécanisme du dispositif de l'invention en position de repos, lorsque les tenons 11 se trouvent en position allongée, par exemple lorsque le bracelet est attaché au boîtier de montre, ou encore lorsque le bracelet est détaché du boîtier de montre et n'est ainsi pas utilisé.

**Les** **figures 5A** et **5B** illustrent le mécanisme du dispositif de l'invention en position d'activation, lorsque les tenons 11 se trouvent en position retractée de façon à permettre à un utilisateur de détacher de bracelet du boîtier ou, lorsque le bracelet est détaché, de l'attacher au boîtier.

Les figures 4B et 5B sont des coupes selon A-A et B-B, respectivement, des figures 5A et 5A.

Les coupes A-A et B-B s'étendent dans un même plan orthogonal/longitudinal dans lequel se trouve également l'axe 35 des tenons 11 et la section cylindrique 31 du plot. Dans la vue de cette coupe, indiquée par les flèches dans les figures 4A et 5A, les cornes 21 sont vues de dessous et ne sont pas coupées. Cette vue se trouve ainsi au niveau des surfaces 34 des sections de liaison 32 des plots 15.

Les figures 4A et 5A illustrent, respectivement, l'organe d'actionnement en position de repos et en position activée. Dans la position activée, le ou les tenons 11 sont retractés. La position activée n'est pas une position stable, car elle doit être obtenue ou maintenue par un utilisateur contre la force des moyens de rappel 17, l'utilisateur poussant avec son doigt sur l'organe d'actionnement 20 du coulisseau 22.

Les moyens de rappel 17 sont logés dans le logement 6 du dispositif de l'invention.

Comme on peut le voir aux figures 4B et 5B, chacun des deux ressorts 17 s'appuie d'une part sur une surface de support (ou un appui) agencée dans le logement 6 et d'autre part sur une surface de support 37 agencée sur l'extrémité intérieure de chacun des plots 15, de façon à pousser les tenons vers la position allongée ou étendue.

En raison de cet agencement, une activation du dispositif 1 par l'utilisateur au moyen de l'organe d'actionnement est nécessaire pour rapprocher les plots 15 et ainsi passer les tenons 11 en position retractée.

Le logement 6 dans le corps 5 comporte deux logements 38 spécifiquement agencés, moyennant des formes complémentaires, pour guider la structure de guidage 31 de chaque plot en translation (figures 4B et 5B). Dans le mode de réalisation illustré, les structures de guidage 31 sont des cylindres ayant un diamètre supérieur à celui des tenons 11. Par conséquent, les logements 38 sont réalisés sous forme de creux cylindriques (trous percés). Comme mentionné, toute autre combinaison de formes complémentaires de la structure de guidage 31 et du logement 38 permettant le guidage du plot 15 selon un déplacement en translation est également couverte par la présente invention.

Au vu du descriptif ci-dessus, le fonctionnement du mécanisme d'activation permettant à un utilisateur de rétracter les tenons 11 afin de retirer un bracelet ou de le fixer au boîtier de montre devient clair.

Une caractéristique de l'invention est que l'organe d'activation 20 se trouve en dehors du logement 6 et/ou fait saillie par rapport au logement 6, mais la structure de transmission 21 se trouve à l'intérieur du logement 6 du dispositif 1. Ainsi, l'utilisateur peut accéder ledit organe d'activation à l'aide d'un doigt, par exemple.

Lorsque l'utilisateur appuie sur l'organe d'actionnement 20 et le déplace en direction longitudinale de la position illustré par la fig. 4A vers la position illustrée par la fig. 5A, les surfaces d'actionnement inclinées 25 agencées sur le bâti 18 (fig. 2A) agissent sur les surfaces d'appui 36 des plots 15 et forcent les plots à se rapprocher le long de leur axe orthogonal, contre la force des ressorts 17, comme montré à la figure 5B. Ce rapprochement des plots engendre la rétraction des tenons 11 et ainsi le détachement du bracelet s'il a été attaché au boîtier de montre. Lorsque l'utilisateur lâche le coulisseau 20, ce dernier retourne automatiquement dans la position de repos, en raison des ressorts 17, qui agissent sur les plots 15 de façon que, cette fois-ci, les surfaces d'appui 36 des plots agissent sur les surfaces d'actionnement 25 de l'ensemble 22. En l'absence d'appui par l'utilisateur, la force des ressorts engendre ainsi le retour de l'organe d'actionnement 20 (et de l'ensemble 22) vers sa position de départ montré à la fig. 4A.

Il convient encore de noter que l'ensemble 22 comportant l'organe d'activation 20 est guidé en translation en direction longitudinale par la tige centrale et longitudinale 14, qui est fixée dans le logement 6 et qui passe par le trou central 19 de l'ensemble 22.

Dans un mode de réalisation, un bâti 18 est agencé sur une face inférieure 23 dudit organe d'actionnement 20, ladite structure de transmission 21 étant agencée sur et/ou faisant partie dudit bâti, et en ce qu'un guidage 19 est agencé dans ledit bâti, le guidage étant de préférence 19 un perçage et/ou un rail agencé dans le et/ou centrée par rapport au plan de symétrie du dispositif.

En référence à la **figure 7**, il est décrit ci-dessous comment le dispositif 1 de ce mode de réalisation est assemblé à partir des diverses pièces et comment il est possible de réaliser les dimensions réduites de ce dispositif pour permettre une intégration du dispositif même dans les bracelets fins.

L'image ① de la figure 7 illustre le corps 5 du dispositif 1 comportant le logement 6, ce logement comportant plusieurs parties creuses et/ou des ouvertures 10, 13 pour loger les pièces du dispositif. Comme mentionné, le logement 6 peut également être réalisé dans le maillon terminal d'un bracelet à maillons.

Les images ② et ③ montrent l'insertion d'un premier plot 15 à travers l'ouverture supérieure principale 10 du logement 6 vers son emplacement dans le creux cylindrique 38 (fig. 4B). Ensuite ④, le ressort 17 est inséré dans son emplacement à travers ladite ouverture supérieure 10. Dans l'image ⑤, le deuxième plot et son ressort sont insérés de la même façon dans leur logement opposé. Les images ⑥ et ⑦ montrent l'insertion de l'ensemble 22 comportant le coulisseau 20 à travers l'ouverture supérieure 10. Pour insérer l'ensemble 22, il peut être nécessaire de maintenir les plots 15 à leur place, par exemple en tenant le corps 5 en appuyant avec le pouce et l'index sur les côtes latérales 16 du corps pour maintenir les tenons à l'intérieur des logements 38 (position retractée). Ceci permet de placer les cornes 21 de la pièce 22 dans l'espace laissé par la structure de liaison 32. Ensuite, lorsque la pièce 22 est correctement insérée, la pointe 29 des cornes 21 (fig. 2A) reste appuyée contre la surface d'appui 36 de chacun des plots et l'empêche de se déplacer au-delà de la position allongée tel qu'illustrée par la fig. 4B en position de repos.

Dans les images ⑧ et ⑨, la tige de guidage 14 est insérée à travers une ouverture 3 agencée sur le côté frontal 2 du corps 5, ce côté 2 faisant face au boîtier de montre lorsque le bracelet est attaché au boîtier. La tige 14 est aussi insérée à travers le trou 19 de la pièce 22. La tige 14 permet ainsi de guider l'ensemble 22 dans une direction longitudinale pour permettre son déplacement en translation et de retenir l'ensemble 22 dans le logement 6.

Comparé aux solutions proposées dans les documents EP2353428, CH694393 et CH713211, le dispositif de la présente invention est nettement moins encombrant, plus fin dans son extension axiale/verticale et plus rétréci dans son extension longitudinale.

Comparé au document EP2353428 la solution de l'invention est plus fine, au moins en partie en raison du fait que l'organe d'actionnement est un coulisseau qui est agencé pour se déplacer dans une direction longitudinale, alors que le dispositif EP2353428 comporte un poussoir qui se déplace le long d'un axe radial/verticale. D'autre part, le poussoir de ce dispositif est probablement également inséré lors de l'assemblage de ce dispositif dans ce sens radial. Pour ces raisons, ce dispositif a une extension radiale élevée. Ceci s'applique également à la solution proposée dans US2017/0045910.

Comparé au document CH694393, la solution de la présente invention est moins encombrante dans le sens longitudinal également, malgré le fait que ce document prévoie un coulisseau à déplacement longitudinal pour l'activation. Dans cette solution les surfaces d'appui entre le coulisseau (ou l'insert) et les tenons sont déplacées par rapport à l'axe des tenons dans le sens longitudinal. D'autre part, le ressort pour maintenir la position de repos est également orienté dans le sens longitudinal, ce qui élargit l'extension longitudinale dans ce cas.

Dans le dispositif de la présente invention, un moyen de rappel orienté en direction longitudinale est de préférence absent. Ensuite, la structure (les cornes) 21 comportant la surface d'actionnement 25 pour engendrer le rétrécissement orthogonal des plots 15 et/ou les tenons 11 croise ou passe par-dessus l'axe 35 des tenons, comme visible aux figures 4B et 5B. La structure de transmission 21 et les tenons 11 se trouvent alors dans un même plan orthogonal/radial au moins pendant l'activation du dispositif.

Cet agencement est le résultat d'un rapprochement en direction longitudinale des éléments structurels nécessaires pour effectuer le déplacement des tenons 11. Ce rapprochement est possible grâce à la configuration géométrique particulière des plots 15, comportant plusieurs sections et/ou parties ayant des formes adaptées à une fonction particulière. En particulier, les plots 15 comportent une structure de liaison 32 entre une structure de guidage 31 et/ou les tenons et la structure d'appui 33, ladite structure de liaison 32 comportant une entaille et/ou présentant une extension radiale réduite, de façon à permettre à la structure d'actionnement 21 du coulisseau de passer par-dessus le plot 15 sans augmenter l'encombrement en direction axial.

Dans un mode de réalisation, ladite structure de transmission 21 est agencée pour se déplacer en traversant et/ou en croisant ledit corps mobile 15 lors de l'activation de l'organe d'actionnement et/ou pour se déplacer dans un plan transversal (et longitudinal) qui coupe au moins une partie dudit corps mobile 15 et/ou qui coupe ledit tenon 11. Le numéro de référence 130 à la fig. 11A indique un tel plan transversal.

Dans un mode de réalisation, ledit corps mobil 15 et ladite structure de transmission 21 sont rapprochées radialement de façon à faire part d'un même plan transversal et en ce qu'une structure de liaison 32 à épaisseur réduite et/ou une échancrure est agencée dans ledit corps mobil 15 afin de permettre le déplacement de ladite structure de transmission et dudit corps mobil.

Il existe également un plan radial (et orthogonal) qui coupe à la fois ledit corps mobil 15 et ladite structure de transmission 21, de préférence également le tenon 11, en particulier lorsque le dispositif de l'invention se trouve en position activé. Par exemple, le numéro de référence 139 à la fig. 10A indique ce plan radial. L'axe 135 à la figure 11b se situe également dans ce plan radial. L'existence d'un plan radial et transversal qui coupe tous ces éléments structurels est le résultat du croisement du corps mobile 15 par la structure de transmission 21 et ainsi du rapprochement des éléments structurels du dispositif en direction longitudinale.

Dans un mode de réalisation, lorsque le dispositif de l'invention est activé, le corps mobile 15, l'organe de transmission 21 et le tenon 11 sont coupés à la fois par un plan longitudinal et transversal 130 et par un plan radial et transversal 139, les deux plans étant perpendiculaires l'un par rapport à l'autre et de préférence perpendiculaire par rapport au plan de symétrie du dispositif.

D'autre part, l'agencement des ressorts 17 selon une direction orthogonale, au lieu de la direction longitudinale comme dans CH694393 permet également de diminuer l'extension longitudinale du dispositif.

Comparé au document CH713211, le dispositif de la présente invention se distingue à nouveau par l'agencement des ressorts en direction orthogonale, de préférence coaxiale par rapport aux tenons 11 et/ou aux plots 15. Dans ce document, un ressort central et longitudinal est nécessaire, en plus d'une paire de moyens de rappels agencées également de façon à occuper beaucoup d'espace en direction longitudinale. Le ressort central est nécessaire, car les moyens de rappel ne sont pas suffisants pour retourner les tenons en position allongée et pour retourner le coulisseau d'actionnement en position de repos lorsque l'utilisateur lâche le coulisseau.

En résumé, le dispositif de l'invention est moins encombrant que les solutions de l'état de la technique car il combine les caractéristiques suivantes: un organe d'actionnement 20 à déplacement en translation en direction longitudinale et des moyens de rappel 17 agencés coaxialement par rapport aux tenons 11 et/ou au plots 15 correspondants. De préférence, la structure 21 comportant les surfaces d'actionnement 25 pour agir sur les plots 15 est agencée pour croiser ou passer par-dessus l'axe 35 desdits plots 15 et/ou desdits tenons lors de l'activation.

De préférence, les plots 15 prévoient un passage 34, permettant aux surfaces d'actionnement 25 de se déplacer dans le même plan longitudinal/orthogonal, ou très proche de ce dernier, que les plots 15 et/ou les tenons 11. En d'autres termes, grâce au passage 34, les surfaces d'actionnement 25 et les plots 15 occupent le même espace ou presque, dans le dispositif 1, en direction radiale.

D'autre part, le dispositif est conçu de façon à permettre l'assemblage de l'ensemble 22 et/ou de l'organe d'actionnement 20 (figure 7 images ⑥ et ⑦) dans une direction autre (de préférence radiale) que le déplacement dudit organe pour l'activation 20 (de préférence longitudinale). Ceci est possible d'une part grâce à une ouverture supérieure 10 dans le corps 5 du dispositif, permettant l'insertion de la pièce 22, et grâce au fait que la structure de guidage 14, par exemple une tige, pour la pièce 22 est agencée pour être assemblée *après* la mise en place de l'organe d'actionnement. En d'autres termes, la structure de guidage 14 guidant le déplacement en direction longitudinale est une pièce séparée du corps 5, rendue solidaire de ce dernier seulement lorsque l'organe d'actionnement 20 (ou l'ensemble 22) a été placé à sa position prévue dans le dispositif de l'invention. L'organe d'actionnement 20 et/ou la structure de transmission 21 est retenu dans le logement par une pièce séparée, ajouté après le positionnement de la structure de transmission 21 dans le logement.

Dans un mode de réalisation, un déplacement en direction longitudinale dudit organe d'actionnement 20 et de ladite structure de transmission 21 est guidé par une pièce 14 séparée, de préférence conçue pour être intégrée dans le dispositif lors de l'assemblage du dispositif une fois et après que ladite structure de transmission 21 ait été placée dans son logement dans le dispositif.

Dans un mode de réalisation, le dispositif comporte une structure longitudinale de guidage 14 pour un ensemble 22 comportant ladite structure de transmission 21 et organe d'actionnement 20, ladite structure de guidage 14 étant agencée de façon à être centrée par rapport à l'étendue du dispositif en direction orthogonale et/ou ladite structure de guidage 14 s'étendant dans le plan de symétrie du dispositif.

La différence entre la direction d'insertion lors du montage (radiale) et le déplacement lors de l'activation (longitudinale) décrite ci-dessus s'applique en particulier au bâti 18 de l'ensemble 22 et non nécessairement à l'ensemble 22 dans son entier. Par exemple, l'invention envisage que l'organe d'actionnement 20 soit une pièce séparée par rapport au bâti 18, et soit rendue solidaire du bâti 18, par exemple par vissage ou collage, une fois que ce dernier est placé dans son logement à travers l'ouverture supérieure 10. Le bâti 18 comporte notamment les surfaces d'actionnement 25.

La caractéristique selon laquelle une fente 26 est agencée entre la structure de transmission 21 et l'organe de commande 20 contribue également aux avantages permettant de rendre le dispositif compact et à réduire les dimensions. Le positionnement des structures de transmission 21 en surplomb par rapport à la surface inférieure 23 de l'organe d'actionnement 20 permet d'avoir une ouverture supérieure 10 plus fine et de mieux stabiliser et/ou guider l'ensemble 22, car une partie de la paroi supérieure 12 du corps 5 se trouve dans la fente 26.

Un avantage particulier du dispositif de l'invention et de son assemblage montré à la figure 7 concerne le choix du moment de l'assemblage du dispositif considérant l'ensemble de la fabrication du bracelet, en particulier dans les bracelets en cuir ou en plastique injecté. Dans le cas d'un bracelet en plastique injecté, il est possible d'ajouter le corps 5 au moule, avant l'injection, et on "surmoule" le corps. Ensuite, les pièces séparées du dispositif (15, 17, 22, 14) peuvent être ajoutées au corps 5 lorsque ce dernier est déjà intégré dans le bracelet. Ceci est un avantage notable, car certaines pièces du dispositif, tels que les ressorts 17, peuvent être sensible à la température élevée lors de l'injection. Il ne serait pas possible d'ajouter le dispositif complet, y compris les ressorts, au moule avant l'injection. Autrement dit, l'agencement du dispositif de l'invention permet d'intégrer le dispositif dans des bracelets en pastique, fabriqués par injection. Dans le cas d'un bracelet en cuir, on utilise généralement de la colle pour coller la doublure. Grâce à l'assemblage du dispositif après l'intégration du corps 5 dans le bracelet et après la fabrication du bracelet, il n'y a pas de risque que des pièces (15, 17, 22, 14) du dispositif soient collées ensemble lors de la fabrication du bracelet en cuire comportant le dispositif, car les pièces sont assemblées à la fin, quand la colle est déjà sèche.

Les **figures** 8 à **11B** représentent un dispositif de fixation selon un deuxième mode de réalisation. Dans ces figures, les numéros de référence sont augmentés de 100 par rapport à un élément structurel correspondant illustré par les figures 1A à 6B représentant le premier mode de réalisation. Cette logique s'applique également aux modes de réalisation suivants, les numéros augmentés de 300 concernant les élément structurels correspondants du troisième mode de réalisation, etc.

Les pièces du deuxième mode de réalisation ayant des numéros de référence correspondants ont généralement la même structure générale et remplissent la même fonction comme celles du premier mode de réalisation.

Dans un mode de réalisation, les éléments coulissants 115 comportent chacun deux parties 115.1, 115.2. Les deux parties 115.1 et 115.2 du corps mobile 115 sont de préférence rendues solidaires l'une de l'autre dans le dispositif fonctionnel (figures 8, 10A-11B).

Les deux pièces 115.1 et 115.2 sont de préférence raccordées l'une à l'autre, par exemple enfichées l'une sur l'autre. Bien entendu les deux pièces peuvent être rendues solidaires par tout autre moyen approprié, par exemple par vissage, collage, soudage, rivetage, emboîtement, etc. D'autre part, les deux pièces formant le corps mobile 115 peuvent être connectées par une connexion non permanente, par exemple par une connexion à baïonnette, par un couplage, ou par un emboîtement non-permanent, pour ne citer que quelques exemples.

Dans le mode de réalisation montré, chacune des deux parties 115.1, 115.2 comporte une partie des éléments structurels du plot 15 du premier mode de réalisation. La première partie 115.1 comporte la surface d'appui 136, la structure de liaison 132 à diamètre réduit comportant de préférence une surface plane 134 pour permettre le passage et/ou le glissement de la corne 121 lors de l'activation de l'organe d'activation 120. La deuxième partie 115.2 comporte essentiellement le tenon 111 et de préférence la partie de guidage 131, qui peut être cylindrique, comme montré.

Comme on peut le voir aux figures 10B et 11B, la deuxième partie 115.2 de l'élément coulissant 115 est enfichée sur la première partie 115.1. La première partie comporte une prise mâle 141, et la deuxième partie comporte une prise femelle 142.

Dans le mode de réalisation représenté, la prise mâle est réalisée sous forme d'une tige 141 et la prise femelle sous forme d'un logement ou creux 142 essentiellement cylindrique. Afin de réaliser une connexion solidaire en translation, la tige 141 comporte une rainure annulaire 143 et le logement 142 comporte un renflement annulaire 144 de forme essentiellement complémentaire, de façon à permettre un encliquetage et/ou un emboîtement, de préférence permanent, une fois que les deux parties 115.1, 115.2 sont enfichés l'une sur l'autre, comme montré aux figures 10B et 11B.

Un avantage de l'élément coulissant 115 en deux parties 115.1, 115.2 devient apparent si l'on considère l'assemblage du dispositif de l'invention comme décrit par rapport à la figure 7. L'une des deux parties du plot 115, la première partie 115.1, est insérée de la même façon que le plot 15 à travers l'ouverture supérieure 10 (fig. 1C), 110 (fig. 9), montré aux images ② et ③ de la figure 7. Contrairement à l'assemblage décrit en référence à la figure 7, la deuxième partie 115.2 est insérée ensuite par l'ouverture latérale 113. Les deux parties 115.1 et 115.2 sont emboîtées en exerçant une pression en direction orthogonale sur la deuxième partie 115.2 afin de forcer l'emboîtement de la deuxième partie sur la première, cette dernière ayant été placée préalablement dans le logement 138.

Grâce à cette manière d'assembler l'élément coulissant 115.1, 115.2, il est possible de réduire la dimension de l'ouverture supérieure 110 comparativement à l'ouverture supérieure 10 du premier mode de réalisation, car le demi-plot 115.1 est plus court que le plot entier 15 du premier mode de réalisation. Plus spécifiquement, l'étendue en direction orthogonale de l'ouverture supérieure 110 du deuxième mode de réalisation est réduite comparée à l'entendue correspondante de l'ouverture 10 du premier mode de réalisation. Par conséquent, l'organe d'actionnement 120 a également une étendue en direction orthogonale réduite comparée à celle de l'organe d'actionnement du premier mode de réalisation.

Un autre avantage de l'élément coulissant en deux parties 115.1, 115.2 est lié au souci de rationaliser les pièces en réduisant le nombre de pièces différentes pour réaliser des dispositifs utilisables dans différents situations. Typiquement, la largeur de différents bracelets (l'étendue en direction orthogonale) et/ou la distance entre les cornes de différents boîtiers peut varier naturellement, car il existe des bracelets plus larges que d'autres et/ou des boîtier conçus pour accommoder des bracelets plus ou moins larges, par exemple. Dans ce cas, il serait en principe nécessaire de mettre en oeuvre un dispositif spécifiquement adapté à la distance entre les cornes d'un boîtier en question. En revanche, dans le cas du dispositif illustré aux figures 9 à 11B, il est possible de ne remplacer que la deuxième partie 115.2 de l'élément coulissant 115 conformément à la distance de l'entre-corne d'un quelconque boîtier. Le même dispositif 100 en combinaison avec une (deuxièmes) partie 115.2 ayant une longueur appropriée peut être utilisée dans un bracelet ayant une largeur quelconque.

Les figures 10A, 10B et 11A et 11B, illustrent l'activation du mécanisme permettant de déconnecter un bracelet comportant le dispositif 100 d'un boîtier de montre. Ce qui a été décrit ci-dessus par rapport au premier mode de réalisation avec référence aux figures 4A à 5B s'applique également aux figures 10A à 11B. Il convient de noter que les figures 10B et 11B montrent des coupes décalées selon A-A et B-B des figures 10A et 11A, respectivement, en vue de dessus, alors que les coupes selon A-A, B-B des figures 4A et 5A ne sont pas décalées et sont des vues de dessous (flèches). Pour cette raison, la structure de transmission 121 comportant la surface d'actionnement 125 est montrée en coupe (hachurée) aux figures 10B et 11B. Les surfaces d'appui 137 dans les extrémités intérieures des éléments coulissants 115.1, pour les ressorts 117 sont visibles dans les figures 10B et 11B.

Un autre détail visible à la figure 10B concerne le fonctionnement des pointes 129 des cornes 121 comme limitation de la position allongée maximale des tenons 111. Chacun des plots 115 comporte à son extrémité intérieure une surface d'appui 136 agencée sur un bombement 133. Lorsque les plots 115 sont sollicités en position allongée par les ressorts 117, les surfaces d'appui 136 agencés sur les bombements 133 viennent en butée contre les pointes 129 de l'organe de transmission 121. Ainsi, la structure ou l'organe de transmission 121 comporte également la butée 129 pour limiter la course des plots 115 vers l'extérieur et de cette façon retient le plot 115 correspondant dans le dispositif.

Les figures 10B et 11B montrent également le déplacement de la structure de transmission 121 par-dessus et/ou à travers les plots 115, notamment en raison de la structure de liaison 132 à dimension réduite de chacun des plots 115. La structure de liaison 132 a de préférence la forme d'une section longitudinale de cylindre de révolution. Cette section de cylindre comporte une surface extérieure arrondie ainsi qu'une surface plane 134 permettant à la structure de transmission 121 à se déplacer en direction longitudinale, tout en étant dans un même plan transversal que les tenons 111 et/ou la structure de guidage 131 et encore les moyens de rappel 117. Le plan supérieur des deux plans A-A indiqués dans la fig. 10A (correspondant au plan supérieur des deux plans B-B dans la fig. 11A) coupe à la fois les ressorts 117, la structure de guidage 131 et la structure de transmission 121. Dans le mode de réalisation montré, ce plan supérieur coupe également les tenons 111.

Dans un mode de réalisation, la structure de transmission 121 (et en particulier les surfaces d'actionnement 125) et le corps mobile 115 sont rapprochés en direction radiale de façon à être coupés par un même plan transversal. Au même temps, les surfaces d'actionnement 125 passent, lors de leur déplacement, par-dessus une surface 134 transversale dudit corps mobile.

Les **figures 12A** à **12C** montrent un dispositif de fixation 300 adapté à un bracelet à maillon métallique, selon un troisième mode de réalisation. Les éléments coulissants ou plots 315 du troisième mode de réalisation comportent également deux parties 315.1, 315.2 rendus solidaires comme décrit en référence au deuxième mode de réalisation. L'activation et le fonctionnement du mécanisme du dispositif de fixation 300 selon le troisième mode de réalisation à l'aide de l'organe d'activation 320 est effectué comme décrit en référence aux deux premières modes de réalisation.

Les figures 12A-12C montrent en particulier un maillon métallique terminal 360 ayant une forme adaptée au boîtier de montre afin de s'intégrer ou de s'ajouter de façon harmonieuse au design d'un boîtier particulier. Le logement 306 est directement travaillé, par exemple usinée, dans le maillon terminal et les pièces sont assemblées comme décrit ci-dessus. Le maillon métallique 360 comporte une ou plusieurs percées 365 pour permettre la connexion d'un maillon suivant (ou "vrai" maillon) au maillon terminal. La connexion du maillon terminal 360 au boîtier est effectué à l'aide des tenons 311, comme décrit ci-dessus par rapport aux dispositifs de fixation selon le premier et le deuxième mode de réalisation.

Les **figures 13** à **16** montrent un dispositif de fixation 400 selon un quatrième mode de réalisation de l'invention. La particularité de ce mode de réalisation comparé aux modes de réalisation précédents et qu'il est plus fin en direction radiale que les dispositifs 1, 100, 200 et 300 décrits ci-dessus. En revanche, le dispositif de fixation 400 est plus étendu en direction longitudinale. La réduction de l'épaisseur est réalisée grâce à des éléments coulissants 415 aplatis (fig. 16). D'autre part, l'ensemble 422 comportant l'organe d'activation 420 et le bâti 418 est réalisé en plusieurs (de préférence deux) pièces qui sont connectées lors de l'assemblage du dispositif 400. L'assemblage du dispositif selon ce mode de réalisation ne suit pas le même schéma que celui illustré à la figure 7.

L'organe d'activation 420 comporte deux doigts 471 (fig. 14C) et le bâti 418 comporte une extension arrière 478 comportant deux trous 472 adaptés pour recevoir les doigts 471 et pour permettre une connexion solidaire entre les deux pièces. L'insertion des doigts 471 engendre une connexion permanente du type rivetage. L'ensemble 422 peut également être réalisé en une pièce.

Le corps 405.1, 405.2 comportant le logement 406 pour les pièces du dispositif de fixation 400 comporte plusieurs pièces. Dans le mode de réalisation illustré, le corps comporte un châssis 405.1 et une plaquette supérieure 405.2. Le châssis comporte des découpes ou cavités pour recevoir les corps mobiles 415, les ressorts 417 et le bâti 418. Une fois les pièces assemblées, la plaquette 405.2 est fixée à l'aide de doigts 473 émergeant du châssis 405.1, qui s'insèrent dans des trous correspondants 474 agencés dans la plaquette 405.2 afin de permettre connexion permanente du type rivetage.

Comparé aux plots 15 et 115, les plots 415 de ce mode de réalisation ont une extension diminuée en direction radiale, car une partie supérieure des plots 415 est abrasée ou sectionnée. Par conséquent, le tronçon ayant une forme de cylindre dans les modes de réalisation précédents a une forme d'un cylindre sectionné par un plan parallèle à l'axe de révolution du cylindre.

Dans un mode de réalisation préféré, les plots 415, et en particulier les structures de guidage 431 de ces derniers, ont une surface supérieure plane 475, 476. Bien entendu, il serait possible d'avoir des surfaces planes sur le côté inférieur en direction radiale ou des deux côtés des plots 415, afin de diminuer leurs dimensions et ainsi rendre l'ensemble du dispositif moins épais.

L'activation du dispositif de fixation 400 et le mécanisme de rétraction des tenons 411 fonctionnent de la même manière que décrite ci-dessus en référence aux modes de réalisation précédents. Lorsqu'un utilisateur pousse l'organe d'activation 420 pour le coulisser dans une direction longitudinale, les surfaces d'actionnement 425 des structures de transmission 421 exercent une force sur les surfaces d'appui 436 des plots et les forcent à coulisser en translation pour se rapprocher l'un de l'autre le long de leur axe. Les structures de transmission 421 se déplacent en croisant les plots dans un espace sous forme de découpure agencée dans le plot 415. Cette découpure crée une zone de liaison 432 à épaisseur réduite. Une surface plane 434 est agencée ou crée par cette découpure, permettant le déplacement des structures de transmission 421 en croisant les plots, de préférence en croisant l'axe des tenons. Ce déplacement engendre la rétraction des tenons 411.

La course de l'ensemble 422 en direction longitudinale est limitée par une ou plusieurs creusures ou trous longitudinaux de butée 479 dans le fond du châssis 405.1. Lorsque l'ensemble 422 est fixé au châssis à l'aide de la plaquette 405.2, les doigts 471 (fig. 14C), dépassent des trous 472 du bâti 418 dans lequel ils sont ancrés pour former des bouts en saillie servant de butées de course qui limitent la course en butant contre les extrémités des trous longitudinaux 479 du châssis. Au lieu de deux trous longitudinaux, il serait possible de prévoir sans autre une seule ouverture ou creusure. Il est intéressant d'utiliser la structure du châssis 405.1, en particulier du fond du logement 406 pour créer des butées de limitation de course de l'organe d'activation 420.

Les **figures 17** à **20C** montrent un dispositif de fixation 500 selon un cinquième mode de réalisation de l'invention, dont la particularité est que l'organe d'activation 520 peut être activé en poussant et/ou en tirant, c'est-à-dire au choix de l'utilisateur dans les deux sens en direction longitudinale.

Comme illustré à la figure 19A, l'organe d'activation comporte deux zones d'appui 520.1 et 520.2 opposées agencées pour faciliter l'activation à l'aide du doigt de l'utilisateur par une traction ou une poussée, respectivement, afin d'engendrer le coulissement de l'organe 520 dans le sens correspondant en direction longitudinale. La fonctionnalité d'offrir à l'utilisateur le choix de détacher le bracelet du boîtier de montre (ou de l'attacher) par une activation en coulissant l'organe d'activation dans une quelconque des deux directions longitudinales est appelée ci-après la fonctionnalité "push and pull".

Les figures 20A à 20C permettent de comprendre les adaptations par rapport aux dispositifs des modes de réalisations précédents qui permettent à ce mode de réalisation de présenter la fonction "push and pull". En particulier, la structure de transmission 521 présente une forme et/ou une découpe de V en coupe transversale. Les deux faces intérieures de ce V forment deux surfaces d'actionnement inclinées 525.1 et 525.2.

La structure de transmission 521 est reliée à l'organe d'activation 520 pour transmettre la force sur les pivots 515 lors de l'activation du dispositif.

La forme de la structure de transmission 521 est telle que deux surfaces d'actionnement inclinées 525.1 et 525.2 sont réalisées, au lieu d'une seule comme dans les modes de réalisation précédents. De préférence, deux surfaces d'actionnement 525.1 et 525.2 sont réalisées pour agir sur chacun des deux éléments coulissants 515. Les deux surfaces d'actionnement sont de préférence opposées en direction longitudinale, de préférence symétriques par réflexion d'un plan orthogonal. Selon un mode de réalisation, les deux surfaces d'actionnement 525.1 et 525.2 sont agencées en tant que surfaces intérieures des deux branches du V.

Dans le cinquième mode de réalisation, les éléments coulissants 515 sont réalisés en deux pièces rapportées 515.1 et 515.2, comme décrit ci-dessus par rapport au deuxième mode de réalisation (fig. 9). Bien entendu, il est possible de réaliser chacun des éléments coulissants en une pièce, comme illustré par le premier mode de réalisation.

La structure 533 de chacun des éléments coulissants 515 comportant la surface d'appui 536 est orienté en direction orthogonale, présentant une surface d'appui arrondie 536 vers une extrémité orthogonale de la structure 533. De cette manière, les surfaces d'actionnement inclinées 525.1 et 525.2 sont agencées chacune pour agir de façon similaire sur une partie arrondie de la surface d'appui 536.

En position de repos (fig. 20A), la surface d'appui 533 de l'élément coulissant se trouve dans un creux arrondi entre les deux branches du V, le V étant formé par les deux surfaces d'actionnement inclinées 525.1 et 525.2.

Selon l'invention, le creux entre les surfaces d'actionnement inclinées 525.1 et 525.2 lie les deux surfaces d'actionnement. L'invention peut également être réalisé sans autre à base de deux surfaces d'actionnement inclinées 525.1 et 525.2 séparées et/ou non-liées, chacune des surfaces agissant de préférence sur une surface d'appui différente d'un plot.

Par rapport aux modes de réalisation précédents, la structure 533 des éléments coulissants 515 présentant la surface d'appui 533 est décalée en direction longitudinale et en particulier se trouve plus éloignée par rapport à l'axe orthogonal des éléments coulissants 515. Une conséquence de cet agencement est que la surface plane 534 de la zone de liaison 532 reliant la structure présentant la surface d'appui à la structure de guidage 531 est plus étendue, afin de permettre le déplacement en direction longitudinale de la structure de transmission 521.

Comme ce mode de réalisation permet une activation dans les deux sens de la direction longitudinale ("push and pull"), il est clair que l'extension du dispositif 500 en direction longitudinale est augmentée par rapport à certains des modes de réalisation qui ne permettent qu'une activation dans un seul sens, car dans l'ensemble une course longitudinale plus longue (le double) de l'ensemble 520, 521 est rendu possible par le dispositif.

Les figures 20B et 20C illustrent l'activation du dispositif 500 par une poussée ou une traction, respectivement, en direction longitudinale de l'organe d'activation 520. Dans les deux cas, la structure de transmission 521 se déplace en direction longitudinale en agissant sur la surface d'appui 536 de l'élément coulissant, afin d'engendrer le rapprochement des deux éléments coulissants et la rétraction des tenons 511. Comme dans le cas des modes de réalisation précédents, la force appliquée par l'utilisateur est contrée par deux éléments de rappel 517 dont chacun trouve son appui d'une part dans le logement 506 et d'autre part sur une extrémité intérieure 537 de l'élément coulissant 515 correspondant.

Au lieu de prévoir une structure 533 présentant une surface d'appui 536 arrondie et orientée dans l'axe orthogonal (de référence, vers l'extérieur), il serait possible de prévoir une paire des surfaces d'appui opposées sur chacun des éléments coulissants 515 (non représenté). Dans ce cas, les surfaces d'appui d'une paire seraient de préférence orientées dans les sens opposés en direction longitudinale. L'homme du métier comprendra que, dans ce cas, une première surface d'actionnement 525.1 de l'organe de transmission est agencée pour agir sur une première surface d'appui et la deuxième surface d'actionnement 525.1 est agencée pour agir sur une deuxième surface d'appui.

Il convient de noter que dans le mode de réalisation montré, la surface d'appui agencée sur le plot 515 apparaît comme une seule surface continue, mais peut en réalité être départagée en une (partie de) surface qui coopère avec une première surface d'actionnement 525.1 dans le cas d'une activation par une poussée et une (partie de) surface qui coopère avec une deuxième surface d'actionnement 525.2 dans le cas d'une activation par une traction. Les deux (parties de) surfaces d'appui forment une seule surface continue correspondant à l'aire extérieur d'un cylindre de révolution sectionnée. L'invention peut ainsi être réalisée en séparant la surface d'appui continue en deux surfaces séparées, et le cas échéant en les agençant de manière différente que montré aux dessins. Par exemple, les deux surfaces d'actionnement 525.1 et 525.2 peuvent également être séparées et agencées indépendamment l'une de l'autre de façon à réaliser un dispositif fonctionnel.

Dans un mode de réalisation, lesdits éléments ou moyens de rappel sont des ressorts de compression, de préférence des ressorts de compression cylindriques. Les ressorts sont de préférence coaxiaux par rapport au corps mobile 515 sur lequel le ressort s'appuie ou par rapport au tenon relié à ce corps mobile.

Les **figures 21** à **23** illustrent un sixième mode de réalisation de l'invention, qui est basé sur un concept analogue au cinquième mode de réalisation illustré par les figures 17 à 20C. La différence de ce mode de réalisation est qu'il permet l'activation du dispositif par une force de traction en direction longitudinale, c'est-à-dire un déplacement / coulissement dans un seul sens en direction longitudinale. Comparé aux quatre premiers modes de réalisation, le déplacement pour activer le dispositif se fait en éloignant l'organe d'activation du boîtier de montre (si le bracelet est attaché au boîtier à l'aide du dispositif de l'invention). Typiquement, cet éloignement est effectué par l'application d'une force de traction. Dans les quatre premiers modes de réalisation, l'organe d'activation est agencé pour se déplacer en direction du boîtier, c'est-à-dire en se rapprochant du boîtier pour effectuer la rétraction des tenons.

Le dispositif selon le sixième mode de réalisation est similaire à celui du 5^{ème} mode de réalisation avec la différence principale que l'organe de transmission 621 ne présente qu'une surface actionnement 625, la partie présentant une deuxième surface actionnement opposée (référence 525.1 à la figure 20A) étant absente. L'ensemble du dispositif 600 peut être réalisé sur une distance diminuée en direction longitudinale. La structure 633 présentant la surface d'appui 636 de l'élément coulissant est plus proche (en direction longitudinale) de l'axe orthogonal des éléments coulissants 615.

Les **figures 24****,** **25A** et **25B** illustrent un mode de réalisation du type "barrette courbée". Les attaches pour les bracelets munis d'une barrette courbée présentent généralement un côté frontal 702 courbé, adapté à la forme arrondie et essentiellement circulaire de la boîte de montre bracelet. Le côté frontal courbé d'une extrémité de brin de bracelet attachée au boîtier remplit essentiellement des fonctions esthétiques, par exemple en créant un passage harmonieux et fluide entre le brin de bracelet et le boîtier lui-même arrondi.

Le dispositif de l'invention peut être utilisé dans et/ou pour des bracelets fins, tels que les bracelets en cuir, comme illustré par le dispositif de fixation 700 du 7^{ème} mode de réalisation. Dans ce mode de réalisation, les premier et second éléments coulissants 715 ne sont pas coaxiaux, mais leurs axes forment un angle inférieur à 180° et généralement supérieur à 100°. Dans le mode de réalisation illustré, chacun des deux éléments coulissants se déplace le long de son propre axe, de préférence axialement. En d'autres termes, dans ce mode de réalisation, les éléments coulissants 715 ne sont pas réellement courbés comme dans le cas d'une barrette courbée, mais sont orientés selon un angle permettant un agencement du type "barrette courbée".

Une raison pour laquelle le dispositif de l'invention permet un tel agencement, contrairement à d'autres dispositifs de fixation décrit dans l'état de la technique, est le fait que chacun des deux éléments coulissants 715 est sollicité en position allongée ou extrait par un propre ressort 717, Chacun des deux ressorts est appuyé dans une surface d'appui agencée dans le logement du corps 705. Pour cette raison, les logements pour les éléments coulissants 715 et ainsi l'orientation de ces derniers peut être réalisée dans une orientation souhaitée, dans la mesure où elle ne dépasse pas de manière significative l'orientation principalement orthogonale.

Comme on peut le voir aux figures 25A et 25B, le même mécanisme de transmission des forces depuis l'organe d'actionnement 720 aux éléments coulissants 715 comme décrit ci-dessus fonctionne également dans le cadre de tenons 711 orientés dans une direction qui dévie de la direction strictement orthogonale, afin d'assumer une direction correspondant à celle d'une "barrettes courbées".

Ce mode de réalisation montre encore l'universalité du dispositif de l'invention, c'est-à-dire le fait qu'il peut être intégré dans tout type de bracelet, que ce soit un bracelet en cuir, en maillons métalliques, en tissue et/ou en matière plastique, par exemple.

Les modes de réalisation montrés sont des dispositifs essentiellement symétriques, présentant un plan de symétrie longitudinale. L'invention envisage également qu'un seul des deux tenons du dispositif peut être retracté, l'autre tenon étant rigide ou non-mobile par rapport au corps du dispositif de fixation. L'homme du métier peut concevoir sans autre des constructions dans lesquels la rétraction d'un seul tenon peut être suffisante pour retirer le bracelet d'un boitier, par exemple dans les cas où le bracelet est plus fin que la distance entre les cornes du boîtier, c'est-à-dire le bracelet peut être déplacé en direction orthogonale pour retirer un deuxième tenon qui serait rigidement connecté au dispositif.

### Numéros de référence:

1, 100, 300, 400, 500, 600, 700 Dispositif d'attache selon les modes de réalisation montrés
2 (102, 302, 402, 502, 602, 702, etc, le cas échéant) côté frontal
3 trou dans le corps 5
4 direction longitudinale
5 pièce ou corps
6 logement
7 direction orthogonale ou transversale
8 axe vertical
9 structure de guidage, oriel
10 ouverture supérieure
11 tenons
12 surface supérieure du corps 5
13 ouvertures latérales
14 pin, goupille
15 plot ou un élément coulissant
16 surface latérale du corps 5
17 moyens de rappel, ressorts
18 bâti
19 trou de la structure de guidage
20 organe d'actionnement
21 structure de transmission
22 pièce comportant l'organe d'actionnement 20 ainsi que l'organe de transmission 21
23 surface inférieure de l'organe d'actionnement
24 paroi arrière
25 surface d'actionnement
26 fente
27 paroi arrière du logement 6
28 surface supérieure de l'oriel 9
29 pointe des cornes
31 structure de guidage
32 structure de liaison
33 bombement
34 surface plane de la structure de liaison
35 axe principal du tenon/plot
36 surface d'appui du plot.
37 surface de support ressort
38 logement des plots
50 brin de bracelet
51 face inférieure du brin de bracelet
130 plan transversal (et longitudinal)
139 plan radial (et transversal)
141 prise mâle de la première partie 115.1
142 prise femelle de la deuxième partie 115.2
143 rainure annulaire
144 renflement annulaire
360 maillon métallique terminal
365 percée pour attacher le prochain maillon
471 doigt
472 trous pour recevoir doigts
473 doigts pour fixer plaquette 405.2
474 trous pour fixer plaquette 405.2
475 surfaces supérieures planes
476 surfaces supérieures planes
478 extension arrière du bâti 418
479 creusure

## Revendications

1. Dispositif de fixation (1) pour attacher une extrémité d'un bracelet à un dispositif tel qu'un boîtier de montre, comportant,
- deux tenons (11), agencés pour coopérer avec deux trous ménagés dans le boîtier afin de fixer le bracelet au boîtier lorsque les deux tenons coopèrent chacun avec un trou respectif,
- au moins un corps mobile (15) solidaire d'au moins un des deux tenons (11) et logé mobile pour pouvoir déplacer ledit au moins un tenon entre une position allongée, de service, et une position retractée, ledit au moins un tenon étant retiré de son trou respectif dans ladite position retractée de façon à permettre à un utilisateur de détacher le bracelet du boîtier,
- au moins un moyen de rappel (17) agencé pour solliciter ledit au moins un corps mobile (15) et ledit au moins un tenon (11) dans ladite position allongée;
un organe d'actionnement (20) et une structure de transmission (21), ledit organe d'actionnement (20) étant actionnable par un utilisateur pour détacher le bracelet du boîtier, ledit organe d'actionnement (20) étant solidaire de ladite structure de transmission (21) et ladite structure de transmission (21) étant agencée pour agir sur ledit corps mobile (15) lorsque l'organe d'actionnement est actionné afin de déplacer ledit au moins un tenons (11) vers la position retractée.

2. Le dispositif selon la revendication 1, comportant une structure longitudinale de guidage (14) pour un ensemble (22) comportant ladite structure de transmission (21) et l'organe d'actionnement (20), ladite structure de guidage (14) étant agencée de façon à être centrée par rapport à l'étendue du dispositif en direction orthogonale et/ou ladite structure de guidage (14) s'étendant dans le plan de symétrie du dispositif.

3. Le dispositif selon la revendication 2, **caractérisé en ce qu'**un bâti (18) est agencé sur une face inférieure (23) dudit organe d'actionnement (20), ladite structure de transmission (21) étant agencée sur et/ou faisant partie dudit bâti (18), et **en ce qu'**un guidage (19) est agencé dans ledit bâti (18), le guidage étant de préférence (19) un perçage et/ou un rail agencé dans le bâti et/ou centrée par rapport au plan de symétrie du dispositif.

4. Le dispositif selon la revendication 2, **caractérisé en ce que** ladite structure longitudinale de guidage (14) est une goupille et/ou un pin.

5. Le dispositif selon l'une quelconque des revendications précédentes, **caractérisé en ce que** ladite structure de transmission (21) est agencée pour se déplacer dans un plan transversal qui coupe au moins une partie dudit corps mobile (15) et/ou qui coupe ledit tenon (11).

6. Le dispositif selon l'une quelconque des revendications précédentes, **caractérisé en ce que** ladite structure de transmission (21) est agencée pour se déplacer en traversant et/ou en croisant ledit corps mobile (15) lors de l'activation de l'organe d'actionnement.

7. Le dispositif selon la revendication 1, dans lequel ledit corps mobile (15) comporte une surface d'appui (36) arrondie, et en ce que ladite structure de transmission (21) est agencée pour agir sur ladite surface d'appui (36) afin d'engendrer le déplacement dudit au moins un tenon (11) vers la position retractée.

8. Le dispositif selon la revendication 7, dans lequel la structure de transmission (21) est agencée pour appuyer et pour glisser sur ladite surface d'appui (36) afin d'engendrer le déplacement dudit corps mobile (15) et dudit au moins un tenon (11), la surface d'appui arrondie minimisant la surface de contact entre ladite structure de transmission (21) et le corps coulissant (15) et permettant de diminuer la friction entre les deux pièces lors de l'activation et le relâchement de l'organe d'actionnement.

9. Le dispositif selon la revendication 7, dans lequel un angle de contact entre une surface d'actionnement (25) de la structure de transmission (21) et la surface d'appui (36) varie le long de la course de l'organe d'actionnement.

10. Le dispositif selon la revendication 1, dans lequel ledit corps mobile comporte un bombement et/ou un appendice comportant ou relié à une surface d'appui (36), ledit bombement ou appendice s'étendant dans une direction longitudinale ayant comme résultat l'agencement de ladite surface d'appui (36) en décalage et/ou un éloignement par rapport à l'axe de déplacement dudit corps mobile.

11. Le dispositif selon la revendication 1, dans lequel ledit corps mobile (15) comporte des première et seconde extrémités, en ce que ledit tenon (11) se trouve à une première extrémité (ou extrémité extérieure) et une surface d'appui (36) est agencée vers la deuxième extrémité (ou extrémité intérieure).

12. Le dispositif selon la revendication 1, dans lequel ledit corps mobile (15) comporte une structure de guidage (31) et une structure d'appui (33), une structure de liaison (32) étant agencée entre la structure de guidage et la structure d'appui (33), ladite structure de liaison (32) comportant une entaille, présentant une extension radiale réduite et/ou étant agencée sous forme d'une tige.

13. Le dispositif selon la revendication 1, dans lequel ledit corp mobile (15) comporte une structure de liaison (32) à dimension réduite, permettant le déplacement de la structure de transmission (21) par-dessus et/ou à travers du corps mobile (15).

14. Le dispositif selon la revendication 12, dans lequel la structure de liaison a la forme d'une section longitudinale de cylindre de révolution.

15. Le dispositif selon la revendication 1, dans lequel ledit corp mobile (15) possède, en direction de l'extrémité intérieure du corps mobile (15), une structure de liaison (32), dont la fonction est de relier le tenon (11) et le cas échéant la structure de guidage (31) à la surface d'appui ou de coopération (36) et de permettre le déplacement d'une pièce (22), comportant l'organe d'actionnement (20) et l'organe de transmission (21), en particulier des surfaces d'actionnement (25) de la pièce (22).
